# FASCICULE DE BREVET EUROPEEN

(11) **EP 0 129 160 B1**
(45) Date de publication et mention de la délivrance du brevet: **27.07.1988**
(21) Numéro de dépôt: 84106525.3
(22) Date de dépôt: 07.06.1984
(51) Int. Cl.: H05B 6/02

(54) **Dispositif de chauffage de produits métalliques au défilé par induction**
Durchlaufwärmeanlage für metallische Produkte mittels Induktion
Continuous-induction-heating arrangement for metallic products

(30) Priorité: 13.06.1983 FR 8309723
(43) Date de publication de la demande: 27.12.1984
(73) Titulaire: ALSTHOM, F-75784 Paris Cédex 16 (FR)
(72) Inventeur: Chausse, Bernard, F-92160 Antony (FR); Hellegouarc'h, Jean, F-84170 Le Perreux Sur Marne (FR); Maurice, Jean, F-75014 Paris (FR)
(74) Mandataire: Weinmiller, Jürgen

(56) Documents cités:
- DE-B- 1 182 373
- FR-A- 2 306 269
- FR-A- 2 473 244
- FR-A- 2 495 752
- US-A- 3 008 026

## Description

L'invention concerne un dispositif de chauffage de produits métalliques au défilé par induction selon le préambule de la revendication 1. Un tel dispositif est connu par le document FR-A-2495752.

Dans un autre dispositif, connu par le document US-A-3 008 026, l'empilement magnétique de chaque rouleau de transport est constitué par des disques amovibles épais pouvant présenter diverses valeurs de leurs perméabilités magnétiques pour permettre d'obtenir une répartition convenable du flux magnétique de chauffage selon la largeur du produit à chauffer. Les rouleaux de transport sont disposés par paires au-dessus et au-dessous du produit à chauffer et les disques magnétiques sont en contact avec ce produit. Les bobines d'inducteur entourent les rouleaux de transport au-dessus et au-dessous du produit à chauffer pour assurer une répartition symétrique du flux. Ces rouleaux sont au contact de celui-ci pour empêcher tout déplacement vertical de ce produit celui-ci sous l'action des forces magnétiques créées par le flux de chauffage.

Il apparaît clairement au spécialiste que ce dispositif connu est destiné exclusivement au chauffage d'une bande mince à une température basse vraisemblablement toujours inférieure à 500 °C, même alors que ce document mentionne un traitement thermique et un formage parmi les applications possibles de ce dispositif. La puissance de chauffage apparaît en effet faible en raison de la disposition des bobines et du fait qu'un flux élevé élèverait la température des disques magnétiques au-dessus de leur point de Curie, ce qui leur ferait perdre leur perméabilité magnétique. Un tel flux chaufferait aussi de manière directe les arbres constituant les éléments de rigidification de ces rouleaux, car de tels arbres sont normalement constitués d'un acier présentant une perméabilité magnétique sensible et seraient donc traversés par ce flux. L'échauffement de ces arbres leur ferait perdre une partie de leurs qualités mécaniques. L'échauffement de ces arbres et de ces disques serait d'autant plus important qu'aucune isolation thermique n'est prévue entre le produit à chauffer et les rouleaux de transport. Enfin la maintenance d'un tel dispositif deviendrait onéreuse en raison de la présence de bobines au-dessous d'un produit très chaud susceptible de laisser tomber des débris chauds tels que des écailles d'oxydation.

Il résulte de ce qui précède que ce document n'apparaît pas à un spécialiste comme pouvant donner une indication utile dans le cas où un produit épais et lourd doit être chauffé à une température élevée.

Au contraire la présente invention s'applique au cas où des produits métalliques épais doivent être chauffés ou réchauffés à une température élevée, propre par exemple à faciliter leur déformation ultérieure. Elle s'applique plus particulièrement au cas où ces produits sont des produits sidérurgiques longs, par exemple des produits plats en acier encore chauds en cours de laminage et qui doivent être réchauffés à une température de l'ordre de 1 000 à 1 200 °C pour permettre de poursuivre le processus de laminage dans de bonnes conditions. L'épaisseur d'un tel produit peut être par exemple comprise entre 25 et 250 mm environ, et la puissance qui doit être dissipée pour le chauffer entre 10 et 200 W/cm² environ et le plus souvent entre 50 et 200 W/cm². Cette dissipation résulte du fait que le produit est traversé par le flux magnétique variable créé-par un inducteur, et que ce produit est électriquement conducteur. Sa température l'empêche d'être ferromagnétique, car elle est située au-dessus du point de Curie, qui varie selon les alliages tout en restant inférieur à 770 °C. Il pourrait cependant parfois aussi s'agir de plateaux d'aluminium ou autres métaux amagnétiques à maintenir à la bonne température de laminage.

Plus précisément le chauffage d'un tel produit peut être obtenu par un flux traversant la plus petite dimension ou épaisseur du produit plat. Quant à la nécessaire variation de ce flux, elle peut être obtenue par une variation périodique - par exemple sinusoïdale - d'un courant inducteur dans des bobines fixes. Elle peut aussi être obtenue par le déplacement longitudinal ou transversal des ondes d'un champ glissant généré par un inducteur polyphasé fixe. Elle peut aussi résulter de la variation périodique de réluctance d'un circuit magnétique excité en courant continu, ou encore du déplacement mécanique de pôles excités en courant continu.

Dans les dispositifs industriels connus où un transport à rouleaux est associé à des organes de chauffage à haute température et forte puissance par induction, ces organes sont installés entre les rouleaux de façon que ces derniers soient situés le plus loin possible des flux variables et ne soient pas eux-mêmes chauffés, et il n'y a pas de dallages intermédiaires entre les rouleaux pour supporter le produit à chauffer. Il en est ainsi par exemple dans le dispositif suivant le document GB-A-1 453 489 ou dans le dispositif suivant le document US-A-3 471 673.

Ces derniers dispositifs connus présentent l'inconvénient que la puissance de chauffage fournie par les inducteurs est limitée par la petitesse de l'espace disponible entre les rouleaux de transport ou à côté de ceux-ci pour le passage du flux magnétique variable. Si ce flux est vertical cette puissance est souvent particulièrement petite en raison de l'absence de dallages de support intermédiaire, car cette absence oblige à ne laisser que de petits intervalles entre rouleaux si la température du. produit à chauffer diminue sa résistance à la flexion entre rouleaux.

Il a été proposé d'augmenter la puissance de chauffage de ces deux dispositifs connus en augmentant leur longueur selon la direction de transport. Mais cela augmente non seulement leur coût, mais aussi celui des bâtiments qui les abritent. De plus les pertes thermiques sont augmentées et il est plus coûteux d'atteindre les températures souhaitées pour le produit à chauffe r.

Pour augmenter la puissance de chauffage sans augmenter la longueur du dispositif de chauffage, il a été proposé d'augmenter la fréquence de la variation du flux magnétique. On sait en effet que les forces électromotrices induites au sein du matériau à chauffer sont proportionnelles à cette fréquence, et que, pour une amplitude de variation du flux inchangée en tous points, la puissance dissipée dans ce matériau croît comme le carré de la fréquence. Mais on est limité, dans la recherche d'une fréquence accrue, par le fait que le flux variable ne pénètre que sur une épaisseur limitée du matériau à chauffer, et que cette épaisseur décroît lorsque la fréquence croît. De plus, et surtout, l'utilisation d'une fréquence élevée crée des pertes importantes dans le circuit magnétique de l'inducteur, et oblige à employer un générateur de courant électrique à rendement médiocre. Le prix de l'énergie fournie au matériau à chauffer s'élève donc de façon gênante.

Par ailleurs, le coût de construction des dispositifs connus est accru par le fait que le circuit magnétique doit canaliser strictement le flux dans des intervalles prédéterminés.

La présente invention a pour but de permettre le chauffage à haute température de produits métalliques au défilé avec une puissance accrue, à l'aide d'un dispositif simple, de maintenance facile, sans augmentation d'encombrement et en ne consommant de l'énergie électrique qu'à une fréquence modérée, par exemple à la fréquence du réseau général d'alimentation, c'est-à-dire 50 ou 60 Hz.

Elle a plus particulièrement pour but de permettre d'insérer de manière économique un dispositif de chauffage dans une chaîne de laminage.

Ce but est atteint par le dispositif tel qu'il est défini par la revendication 1.

En ce qui concerne des caractéristiques d'une mise en oeuvre préférée de l'invention, référence est faite aux sous-revendications.

Il apparaît que l'invention permet l'imbrication du moyen de transport et du moyen de chauffage sans que l'un gêne en aucune façon la mise en oeuvre de l'autre, ce qui élimine les inconvénients précédents. On a selon son enseignement recours à des rouleaux et éventuellement à des dallages intermédiaires dont la constitution est nouvelle, notamment avec utilisation d'un feuilletage de tôles magnétiques, et peut être aisément adaptée aux conditions d'exploitation particulières d'ordre mécanique, magnétique et thermique. Ceci permet d'appliquer aux produits à chauffer des flux d'induction ne présentant pas de discontinuité dans le sens du transfert de ces produits. L'invention autorise ainsi les plus grandes puissances linéiques possibles et apporte donc une grande compacité aux organes de chauffage. Elle facilite donc une insertion économique de dispositifs de chauffage dans des installations de laminage existantes ou futures dans lesquelles les puissances de chauffage requises peuvent atteindre plusieurs dizaines de mégawatts.

Ces avantages et les particulariés de l'invention seront mieux compris à la lecture de la description qui suit, donnée sur des exemples non limitatifs et illustrée par les figures annexées. Sur ces figures les éléments métalliques feuilletés comportent des hachures partielles dirigées selon les plans des tôles constituant ces éléments, et ne comportent pas des hachures lorsque ces plans sont parallèles à celui de la feuille.
- la figure 1 représente une vue schématique de côté avec coupe verticale partielle d'un dispositif selon un premier mode de réalisation de l'invention avec bobinage inducteur monophasé réparti à têtes imbriquées alimenté en courant alternatif.
- la figure 2 représente un inducteur de la figure 1 vu de dessus.
- la figure 3 représente un inducteur de la figure 3 vu de côté.
- la figure 4 représente une vue de face d'un rouleau de transport de la figure 1, pour montrer que ce rouleau est feuilleté transversalement à son axe.
- la figure 5 représente une vue en coupe axiale d'une extrémité d'un rouleau de transport refroidi par circulation d'un fluide et utilisable à la place du rouleau de la figure 4.
- la figure 6 représente une vue de côté plus détaillée d'un dallage intermédiaire feuilleté du dispositif de la figure 1.
- la figure 7 représente le même dallage intermédiaire vu en bout.
- la figure 8 représente une vue en bout d'un dallage intermédiaire propre à évacuer la calamine et utilisable à la place du dallage des figures 6 et 7.
- la figure 9 représente schématiquement une vue de dessus, l'inducteur d'un deuxième mode de réalisation avec bobinage inducteur monophasé réparti à têtes concentriques alimenté en courant alternatif.
- la figure 10 représente en vue frontale l'inducteur d'un troisième mode de réalisation avec bobines polaires alimentées en courant alternatif.
- la figure 11 représente une vue de dessus de l'inducteur de la figure 10.
- la figure 12 représente schématiquement en vue de dessus l'inducteur d'un quatrième mode de réalisation avec bobinages inducteurs triphasés alimentés en courants alternatifs déterminant un champ glissant parallèle au sens du transfert.
- la figure 13 représente schématiquement en vue de côté un cinquième mode de réalisation dans l'inducteur duquel un rotor bipolaire porteur d'un bobinage réparti excité en courant continu génère les variations de flux par sa rotation.
- la figure 14 représente schématiquement une vue de côté un sixième mode de réalisation dans lequel un rotor bipolaire à pôles saillants excités par bobines polaires génère les variations de flux par sa rotation.
- la figure 15 représente schématiquement une vue de côté d'un septième mode de réalisation dans lequel un flux de base fixe généré par des bobines alimentées en courant continu est pulsé par la rotation d'un organe présentant une anisotropie magnétique suivant deux axes perpendiculaires.

Un premier mode de réalisation préférentiel de l'invention est illustré par la figure 1. Le produit à chauffer 1 est véhiculé par des rouleaux 2 et se déplace au-dessus de dallages intermédiaires 3. Des circuits magnétiques feuilletés 4 forment une succession longitudinale. Ils portent, logés dans des encoches, des bobinages inducteurs 5 générant les flux de chauffe. Ceux-ci sont stationnaires puisés c'est-à-dire fixes dans l'espace et variable dans le temps en un point quelconque du produit. Comme le montrent la vue de dessus de la figure 2 et la vue en bout de la figure 3, se rapportant à ces mêmes inducteurs et précisant la direction du feuilletage, leur bobinage est du type monophasé réparti à têtes imbriquées et est alimenté par des bornes A et B en courant alternatif à fréquence industrielle (50 ou 60 Hz). Les inducteurs sont protégés du rayonnement thermique du produit chauffé par un écran E, en fibre céramique épais d'environ 5 cm par exemple. Dans cette disposition, les rouleaux 2 et les dallages intermédiaires 3 sont conçus pour présenter une grande perméabilité magnétique tout en étant le siège de pertes par courants de Foucault et hystérésis magnétique limitées et tout en conservant les aptitudes mécaniques nécessaires au transport des produits à chauffer.

Suivant la figure 4 et à titre d'exemple non limitatif, les rouleaux sont réalisés par empilage sur un arbre rigide 21, entre deux flasques de serrage 22 et 23, d'une suite de séparateurs en acier amagnétique réfractaire 24 et de blocs magnétiques feuilletés 25. Ces blocs sont constitués chacun par un empilement de tôles plates circulaires. L'isolation entre tôles est obtenue par oxydation de leur surface. L'empilement de ces blocs et de ces séparateurs est serré entre les flasques 22 et 23 avec tension de l'arbre 21, ce qui fait participer cet empilement à la rigidité d'ensemble du rouleau.

Chaque séparateur 24 présente un bord d'appui circulaire 24A coaxial au rouleau et situé radialement au-delà de ces blocs pour maintenir un intervalle radiai d'isolation thermique 24B entre ces blocs et le produit à chauffer supporté par ce bord d'appui.

La conception des rouleaux peut être adaptée à chaque cas de fonctionnement. Par exemple, pour des conditions thermiques moins sévères déterminées par des produits plus froids ou circulant à faible cadence, les séparateurs 24 peuvent être réalisés en aciers plus ordinaires, voire être supprimés, et les circuits magnétiques isolés par vernissage. Au contraire, pour des conditions thermiques sévères, risquant d'abaisser la limite élastique des pièces constitutives, ou risquant de porter les circuits magnétiques à une température supérieure au point de Curie pour laquelle ils perdraient leur perméabilité magnétique, il peut être nécessaire de refroidir les rouleaux. Ce refroidissement peut être obtenu par des rampes d'arrosage à l'eau. Comme le représente la figure 5, on peut aussi isoler les blocs magnétiques 25 par des anneaux cylindriques isolants 26 constitués de silice fondue et entourant ces blocs, et assurer le refroidissement par une circulation d'un fluide réfrigérant - air, eau ou autres - dans des canaux 27 parallèles à l'axe. Selon cette figure, des obturateurs 28 sont nécessaires aux extrémités de canaux radiaux 27a obtenus par perçage et alimentant les canaux 27 à partir de canaux axiaux 27b.

Suivant les figures 6 et 7 et à titre d'exemple non limitatif, les dallages intermédiaires sont réalisés par empilage de séparateurs en acier amagnétique réfractaire 31 et de blocs magnétiques feuilletés 32, le tout assemblé et rigidifié par les éléments mécano-soudés 33, 34 et 35.

Des changements de formes, dimensions ou matériau peuvent bien entendu être adoptés pour conserver ou améliorer la tenue mécanique et la perméabilité magnétique des rouleaux et des dallages intermédiaires en fonction des conditions thermiques. En particulier les systèmes de refroidissement décrits précédemment pour les rouleaux sont directement adaptables à ces dallages.

En revenant à la figure 1, la suite des rouleaux et des dallages intermédiaires constitue un circuit magnétique quasi continu. Les entrefers séparant les rouleaux et dallages peuvent en effet avoir une épaisseur de l'ordre du centimètre, qui n'augmente pas sensiblement la réluctance du circuit magnétique total, tout en évitant pratiquement tout risque de blocage des rouleaux par des éléments perturbateurs tels que des morceaux de calamine. Cette disposition a pour but que le principal entrefer (de l'ordre de un ou plusieurs décimètres) rencontré par le flux de l'inducteur soit celui qui est formé par l'épaisseur verticale du produit, l'air au-dessus de celui-ci et la protection thermique de l'inducteur. Elle permet une canalisation facile des flux destinés au chauffage et évite, lors de la conception des inducteurs, d'avoir à se préoccuper de la présence des rouleaux et dallages et de leurs positions. Sur la figure 1 le pas de succession des inducteurs est supérieur à celui des rouleaux, mais il pourrait évidemment lui être inférieur ou égal.

La figure 1 représente une réalisation d'inducteurs en modules de un pas, ou un pôle, sans que ce soit une nécessité mais plutôt une commodité. Il est toujours possible de réaliser des modules multipolaires ou l'ensemble des inducteurs en un seul bloc. Selon cette figure le circuit magnétique 4 présente une succession longitudinale de dents polaires 4X s'étendant verticalement, se terminant vers le bas en regard du produit à chauffer, et reliées par leurs sommets, les bobines d'inducteur 5 induisant dans ces dents un flux magnétique variable vertical.

La figure 8 montre, dans une vue de dessus des dallages, une réalisation en dégradé de tôles 36 dans les blocs magnétiques des dallages pour ménager entre ces blocs et les séparateurs 31, un espace par où la calamine qui se forme sur le produit chauffé peut s'évacuer ou être évacuée par un moyen extérieur. D'autres dispositions peuvent bien entendu permettre cette évacuation de calamine.

Dans ce premier mode de réalisation le produit à chauffer est par exemple constitué par un plat d'acier sortant de cylindres de laminoir. Ce plat est par exemple épais de 40 mm, large de 1,6 m, et défile à une vitesse de 1 m/s. Il arrive à une température de 925 °C et doit être réchauffé jusqu'à 1 050 °C, ce qui nécessite de dissiper en son sein sur une courte distance une puissance de 25 MW environ.

Les rouleaux sont refroidis par liquide. Ils ont un diamètre de 400 mm, et leur pas de succession longitudinale est de 950 mm

L'inducteur comporte 10 éléments qui induisent chacun une puissance de 2,5 MW, à 50 Hz. Ils s'étendent chacun sur une longueur de 1,25 m.

Les tôles de tous les éléments magnétiques ont une épaisseur de 0,5 mm et sont isolés par oxydation selon les procédés habituels. L'inducteur laisse un intervalle libre de 150 mm au-dessus du produit à chauffer. La flexion de ce produit entre rouleaux n'est pas représentée. Elle est limitée à 20 mm par les dallages intermédiaires.

Le produit chauffé se dirige vers d'autres cylindres de laminoir pour être amené à une épaisseur de 10 mm.

Selon un deuxième mode de réalisation de l'invention, il est possible d'utiliser, comme le montre en vue de dessus la figure 9, une succession d'inducteurs monophasés à bobines concentriques 5A alimentées en courant alternatif. Ces inducteurs s'intègrent avec leurs circuits magnétiques 4A en lieu et place des inducteurs de la figure 1.

Selon un troisième mode de réalisation, il est possible d'utiliser, comme le montrent la vue en bout de la figure 10 et la vue de dessus de la figure 11, des bobines polaires 5B sur noyaux alimentées en courant alternatif. Ces bobines s'intègrent avec leurs circuits magnétiques 4B en lieu et place des éléments correspondants de la figure 1.

Selon un quatrième mode de réalisation, le circuit magnétique d'inducteur 4C peut porter un bobinage polyphasé 5C, par exemple triphasé comme représenté partiellement sur la figure 12. Ce bobinage crée un champ glissant dont la direction de déplacement A ou B dépend de la succession des phases, cette direction concordant ou étant opposée avec celle C du transport du produit à chauffer. Ce circuit magnétique et son bobinage s'intègrent en lieu et place des éléments correspondants de la figure 1. Le bobinage peut être exécuté à têtes concentriques au lieu de têtes imbriquées comme représentées figure 12.

Selon un cinquième mode de réalisation, et comme le montre la figure 13, les bobines d'excitation 5D sont portées par un cylindre magnétique 6 non nécessairement feuilleté entraîné en rotation, le reste du circuit magnétique de l'inducteur étant représenté en 4D.

Selon un sixième mode de réalisation et comme le montre la figure 14, les bobines d'excitation 5E sont portées par des pôles 7 non nécessairement feuilletés entraînés en rotation, le reste du circuit magnétique de l'inducteur étant représenté en 4E.

Dans les deux cas des figures 13 et 14 les bobines sont alimentées en courant continu. On évite ainsi l'appel d'énergie réactive existant dans les modes précédents. Dans ces deux cas la variation des flux de chauffe avec une fréquence appropriée est obtenue par la rotation dans un espace cylindrique ménagé dans le circuit magnétique 4D ou 4E avec un très faible entrefer vis-à- vis des pièces 6 ou 7. Dans ces deux cas les pièces mobiles 6 ou 7 sont représentées bipolaires, mais peuvent comporter plusieurs paires de pôles.

Selon un septième mode de réalisation et conformément à la figure 15 les bobines polaires 5F sont alimentées en courant continu. La variation de flux est obtenue par une variation cyclique de la réluctance de l'ensemble du circuit magnétique. Cette variation est provoquée par la rotation . d'une pièce magnétique 8, feuilletée dans le même sens que le reste du circuit, et dont la forme provoque une variation notable de l'entrefer dans lequel elle se meut et qui est formée dans le circuit magnétique 4F.

La forme représentée figure 15 et l'emplacement choisi pour la pièce magnétique 8 pourraient bien entendu être modifiés.

Les rouleaux, dallages intermédiaires et support des paliers de rouleaux, peuvent être réalisés dans des formes ou matériaux différents sans sortir du cadre de l'invention.

## Revendications

1. Dispositif de chauffage de produits métalliques au défilé par induction, ce dispositif étant destiné à chauffer des produits épais à température élevée en consommant une énergie électrique à fréquence modérée et comportant pour cela :
- des rouleaux de transport (2) pour supporter et faire défiler le produit à chauffer (1) selon une direction longitudinale (DL) sensiblement horizontale, ces rouleaux se succédant selon cette direction longitudinale et tournant autour d'axes (2X) parallèles à une direction transversale sensiblement horizontale et perpendiculaire à cette direction longitudinale, en s'appuyant sur des paliers d'extrémités,
- des dallages d'appui intermédiaires (3) pour limiter une flexion éventuelle de ce produit entre ces rouleaux,
- des bobines d'inducteur (5) alimentées en courant électrique pour produire un flux magnétique périodiquement variable,
- et un circuit magnétique bouclé constitué d'éléments à grande perméabilité magnétique au-dessus (4) et au-dessous (2, 3) du produit à chauffer pour canaliser ce flux en formant des boucles de flux traversant chacune deux fois le produit à chauffer vers le bas et vers le haut et se refermant longitudinalement au-dessus et au-dessous de ce produit, ce circuit magnétique comportant lesdits dallages intermédiaires,
- ce dispositif étant caractérisé en ce que lesdits rouleaux de transport (2) sont composites et comportent chacun d'une part un empilement magnétique feuilleté (25) pour constituer une partie supplémentaire dudit circuit magnétique, et d'autre part un élément de rigidification (21) pour assurer la rigidité du rouleau, l'empilement magnétique occupant au moins la moitié du volume du rouleau et étant constitué par des couches de tôles magnétiques empilées selon l'axe du rouleau, ces tôles étant électriquement résistives et isolées les unes des autres et présentant des épaisseurs non sensiblement supérieure à 0,6 mm, pour que le flux magnétique qui traverse cet empilement ne puisse l'échauffer au-dessus de son point de Curie même lorsqu'il chauffe le produit à chauffer (1) au-dessus de 800 °C, l'élément de rigidification résistant au moins aux efforts de tension et s'étendant selon ladite direction transversale sur toute la longueur du rouleau à l'intérieur de l'empilement magnétique pour que le rouleau résiste aux efforts de flexion créés par le poids du produit à chauffer, cet élément de rigidification (21) étant constitué d'un métal non magnétique pour que le flux magnétique traversant le rouleau soit canalisé par l'empilement magnétique de part et d'autre de cet élément de rigidification et ne puisse échauffer ce dernier jusqu'à une température risquant de dégrader ses qualités mécaniques,
- chaque rouleau de transport (2) comportant en outre des séparateurs (24) répartis sur la longueur du rouleau, constitués d'un matériau amagnétique réfractaire et présentant un bord d'appui circulaire (24A) coaxial au rouleau et situé radialement au-delà de l'empilement magnétique pour maintenir un intervalle radial d'isolation thermique (24B) entre cet empilement et le produit à chauffer supporté par ce bord d'appui,
- un intervalle d'isolation thermique étant ménagé entre la face supérieure du produit à chauffer et un circuit magnétique d'inducteur (4) qui constitue la partie dudit circuit magnétique bouclé au-dessus de ce produit, et qui est seul muni desdites bobines d'inducteur (5).

2. Dispositif selon la revendication 1, dans lequel ledit élément de rigidification est un arbre rigide (21).

3. Dispositif selon la revendication 1, dans lequel ledit élément de rigidification (21) est mis sous tension permanente par appui sur ledit empilement magnétique (25) par l'intermédiaire de flasques de serrage (22, 23) de manière à assurer une précompression de cet empilement pour le faire participer à la rigidification du rouleau (2).

4. Dispositif selon la revendication 1, caractérisé en ce que lesdits dallages d'appui intermédiaires immobiles (3) comportent des blocs ferromagnétiques feuilletés (32) constitués par empilage, selon la direction transversale, de tôles magnétiques perpendiculaires à cette direction de manière à limiter l'échauffement de ces dallages sous l'action dudit flux magnétique.

5. Dispositif selon la revendication 4, caractérisé par le fait que chaque dit dallage intermédiaire (3) comporte des séparateurs amagnétiques réfractaires (31) répartis selon ladite direction transversale et dépassant au-dessus desdits blocs ferromagnétiques (32) pour écarter le produit à chauffer (1) afin de l'isoler thermiquement de ces blocs.

6. Dispositif selon la revendication 1, caractérisé par le fait que chaque dit rouleau de transport (2) est muni de moyens de refroidissement (27A, 27B).

## Claims

1. An induction heating device for moving metallic products, intended to heat thick products up to elevated temperatures while consuming electric energy at a moderate frequency, and comprising, to this effect :
- transport rollers (2) for supporting and moving the product to be heated (1) in a longitudinal and substantially horizontal direction (DL), wherein the rollers follow each other along said longitudinal direction and rotate about axes (2X) disposed parallelly to a transversal direction which is substantially horizontal and perpendicular to the longitudinal direction, while being borne by end bearings,
- intermediary supporting plates (3) for limiting the possible bending of the product between the rollers,
- inductor coils (5) fed with electric current for producing a periodically variable magnetic flux,
- and a looped magnetic circuit constituted of elements of high magnetic permeability disposed above (4) and below (2, 3) the product to be heated, for channelling the flux by forming flux loops which twice traverse the product to be heated, in the downward and upward direction, and which close longitudinally above and below the product, the magnetic circuit comprising said intermediate plates, characterized in that
- the transport rollers (2) are of the composed type and comprise each a laminated magnetic stack (25) constituting a supplementary portion of said magnetic circuit, on the one side, and a stiffening element (21) for ensuring the rigidity of the roller, on the other side, the magnetic stack taking at least half of the roller's volume and being made of magnetic metaf sheets stacked along the axis of the roller, these sheets being electrically resistive and insulated against each other and having thicknesses not substantially greater than 0,6 mm, so that the flux traversing this stack may not heat it up to above its Curie point even if it heats the product to be heated (1) to above 800 °C. the stiffening element being adapted to resist at least the stress forces and extends within the magnetic stack along said transversal direction over the entire length of the roller, so that the roller resists the bending forces created by the weight of the product to be heated, said stiffening element (21) being constituted of a non-magnetic metal, so that the magnetic flux traversing the roller is channelled by the magnetic stack on either side of the stiffening element and is not able to heat the latter up to a temperature susceptible of deteriorating its mechanical qualities,
- each transport roller (2) further comprising separators (24) spread out over the length of a roller, constituted by a refractory non-magnetic material and provided with a supporting circular bearing edge (24A) coaxial to the roller and extending radially beyond the magnetic stack for keeping a thermally isolating radial interval (24B) between this stack and the product to be heated which is supported by said bearing edge,
- a thermal isolation gap being provided between the upper surface of the product to be heated and a magnetic inductor circuit (4), which constitutes the part of said looped magnetic circuit disposed above the product and which is solely equipped with the inductor coils (5).

2. A device according to claim 1, in which the stiffening element is a rigid shaft (21).

3. A device according to claim 1, in which the stiffening element (21) is subjected to a constant effort by abutting against said magnetic stack (25) via clamping flanges (22, 23), so that a prestressing of the stack is ensured for assisting in the stiffening of the roller (2).

4. A device according to claim 1, characterized in that the stationary intermediate supporting plates (3) comprise laminated ferromagnetic blocks (32) realised by stacking of magnetic metal sheets in the transversal direction and perpendicular to it, so as to limit the heating of the plates under the influence of said magnetic flux.

5. A device according to claim 4, characterized in that the intermediate plates (3) comprise refractory non-magnetic separators (31) distributed along said transversal axis and extending beyond the ferromagnetic blocks (32) in order to keep the product to be heated (1) at distance, thereby isolating the same thermally from these blocks.

6. A device according to claim 1, characterized in that each transport roller (2) is equipped with cooling means (27A, 27B).

## Patentansprüche

1. Induktionsheizanlage für durchlaufende Metallprodukte, zum Aufheizen dicker Produkte auf hohe Temperatur mit elektrischer Energie mäßiger Frequenz, bestehend aus :
- Transportrollen (2) zum Tragen und Fortbewegen des zu beheizenden Produkts (1) in einer im wesentlichen waagerechten Längsrichtung (DL), wobei die Rollen in dieser Längsrichtung aufeinanderfolgen und sich um Achsen (2X) drehen, die parallel zu einer im wesentlichen horizontalen und senkrecht zur Längsrichtung stehenden Querrichtung liegen, und wobei sie auf Stirnlagern ruhen,
- Zwischenstützplatten (3) zur Begrenzung eines etwaigen Durchbiegens des Produktes zwischen den Rollen,
- Induktionsspulen (5), die zur Erzeugung eines periodisch veränderlichen magnetischen Flusses mit elektrischem Strom gespeist werden, und
- einem geschlossenen magnetischen Kreis aus Bestandteilen mit hoher magnetischer Permeabilität oberhalb (4) und unterhalb (2, 3) des aufzuheizenden Produktes zur Kanalisierung des Flusses, indem Flußschleifen gebildet werden, die je das aufzuheizende Produkt zweimal durchqueren, nach unten und nach oben, und sich in Längsrichtung oberhalb und unterhalb des Produktes schließen, wobei der magnetische Kreis die Zwischenplatten einbezieht, dadurch gekennzeichnet, daß
- die Transportrollen (2) zusammengesetzte Rollen sind und je zum einen einen geschichteten magnetischen Stapel (25) als Ergänzungsteil des magnetischen Kreises, und zum anderen ein Versteifungselement (21) zur Sicherstellung der Festigkeit der Rollen umfassen, wobei der magnetische Stapel mindestens die Hälfte des Rollenvolumens besetzt und aus Magnetblechschichten besteht, die in Richtung der Rollenachse gestapelt sind, einen elektrischen Widerstand aufweisen und gegeneinander isoliert sind und die eine nicht wesentlich größere Dicke als 0,6 mm besitzen, damit der die Stapel durchsetzende magnetische Fluß den Stapel nicht über seinen Curiepunkt hinaus aufheizen kan, selbst wenn er das aufzuheizende Produkt (1) über 800°C erhitzt, wobei das Versteifungselement mindestens den Spannungsbelastungen widersteht und sich in der genannten Querrichtung über die gesamte Rollenlänge durch das Innere des magnetischen Stapels erstreckt, damit die Rolle den durch das Gewicht des zu beheizenden Produktes verursachten Biegebelastungen standhält, wobei das Versteifungselement (21) aus nichtmagnetischem Metall besteht, damit der die Rolle durchsetzende magnetische Fluß durch den magnetischen Stapel zu beiden Seiten des Versteifungselements geführt wird und dasselbe nicht auf eine Temperatur erhitzt, welche seine mechanischen Eigenschaften verschlechtern könnte,
- wobei jede Transportrolle (2) weiter Trennelemente (24) aufweist, die über die Länge der Rolle verteilt sind, aus hitzebeständigem, nichtmagnetischem Material bestehen und eine koaxial zur Rolle verlaufende ringförmige Stützkante (24A) besitzen, welche radial aus dem magnetischen Stapel hervorsteht, um eine radiale Distanz (24B) zur thermischen Isolation zwischen dem Stapel und dem zu beheizenden und von der Stützkante getragenen Produkt zu halten,
- wobei ein thermischer Isolationsabstand zwischen der oberen Fläche des aufzuheizenden Produktes und einem magnetischen Induktorkreis (4) vorgesehen ist, der Teil des oberhalb des Produktes geschlossenen magnetischen Kreises ist und der allein mit den genannten Induktorspulen (5) ausgerüstet ist.

2. Anlage nach Anspruch 1, bei der das Versteifungselement eine starre Welle (21) ist.

3. Anlage nach Anspruch 1, bei der das Versteifungselement (21) mithilfe von Spannflanschen (22, 23) durch Druck gegen den magnetischen Stapel (25) unter dauernde Spannung gesetzt wird, um eine Vorspannung des Stapels zu bewirken, damit er zur Versteifung der Rolle (2) beiträgt.

4. Anlage nach Anspruch 1, dadurch gekennzeichnet, daß die ortsfesten Zwischenstützplatten (3) geschichtete ferromagnetische Pakete (32) enthalten, die durch Stapeln von magnetischen Blechen in der Querrichtung gebildet werden, wobei die Bleche senkrecht zu dieser Richtung liegen, um das Aufheizen der Platten unter dem Einfluß des magnetischen Flusses zu begrenzen.

5. Anlage nach Anspruch 4, dadurch gekennzeichnet, daß die Zwischenplatten (3) hitzebeständige, nichtmagnetische Trennelemente (31) aufweisen, die in der Querrichtung verteilt sind und über die ferromagnetischen Pakete (32) hervorragen, um das aufzuheizende Produkt (1) gegen die Pakete auf Abstand zu halten und thermisch zu isolieren.

6. Anlage nach Anspruch 1, dadurch gekennzeichnet, daß jede Transportrolle (2) mit Kühlmitteln (27A, 27B) versehen ist.
